# EUROPÄISCHE PATENTSCHRIFT

(11) **EP 0 822 384 B1**
(45) Veröffentlichungstag und Bekanntmachung des Hinweises auf die Patenterteilung: **04.10.2001**
(21) Anmeldenummer: 97113204.8
(22) Anmeldetag: 31.07.1997
(51) Int. Cl.: F42B 5/16

(54) **Treibladungskorn für eine geschichtete Treibladung**
Propellant charge particle for a layered propellant charge
Particule propulsive pour charge propulsive

(30) Priorität: 03.08.1996 DE 19631428
(43) Veröffentlichungstag der Anmeldung: 04.02.1998
(73) Patentinhaber: Diehl Stiftung & Co., 90478 Nürnberg (DE)
(72) Erfinder: Schildknecht, Manfred, Dr., 90542 Eckental (DE); Pfersmann, Axel, Dr., 90425 Nürnberg (DE)

(56) Entgegenhaltungen:
- DE-C- 95 792
- FR-A- 437 228
- FR-A- 463 900
- FR-A- 1 068 300
- US-A- 2 918 005
- US-A- 4 094 248
- US-A- 4 386 569

## Beschreibung

Die Erfindung bezieht sich auf ein Treibladungskorn für eine geschichtete Treibladung nach dem Oberbegriff des Anspruchs 1.

Zur Leistungssteigerung vorhandener Rohrwaffen ist eine Ladungsaufbau hoher Ladedichte erforderlich, siehe die US-A 4,094,248 (Basis fürden Oberbegriff des Anspruchs 1). Durch Anordnungen geometrisch geformter Einzelkörner mit einem Sechseckquerschnitt sind höhere Ladedichten als bei Schüttpulver zu erreichen. Von erheblichem Nachteil ist jedoch die schlechte Durchzündung derartiger Aufbauten. Die an den Außenseiten der sechseckigen Körner und im Innern der Körper angeordneten Löcher weisen einen sehr kleinen Querschnitt auf, so daß die Flammfront sich nach und nach von der angezündeten Stirnfläche in Längsrichtung ausbreitet. Bei der Umsetzung einer Treibladung treten u. a. beim Abschuß eines Geschosses Differenzgasdrücke auf, die zu schädlichen Druckstößen am Geschoßboden führen.

Der Erfindung liegt die Aufgabe zugrunde, ein Treibladungskorn für eine geschichtete Treibladung vorzuschlagen mit guter Anzündeigenschaft.

Die Erfindung löst diese Aufgabe entsprechend den kennzeichnenden Merkmalen des Anspruchs 1.

Vorteilhafte Weiterbildungen der Erfindung sind in den Unteransprüchen angegeben.

Das erfindungsgemäße, polygonale Mehrlochkorn weist an seinen Eckpunkten spezielle Längsnuten auf, deren Radius wesentlich größer ist als der Lochradius der Körner. Bei einer geschichteten Treibladung mit nebeneinander angeordneten Körnern bilden die Längsnuten jeweils Durchströmungskanäle mit kreisförmigen Querschnitt. Der Durchmesser dieser Kanäle gewährleistet ein Anzünden der Wandfläche der gesamten, hintereinander liegenden Durchströmungskanäle und zwar von der Anzündseite bis zur geschoßseitigen, also endseitigen Körnerlage. Dementsprechend wird eine besonders gute Durch- und Anzündung der Körner dann gewährleistet, wenn der Radius der Nut das 1,5 bis 4-fache der Stegbreite bzw. nach Anspruch 2 das 10 bis 20-fache des Lochradius beträgt.

Entsprechend dem Anspruch 3 sind die Stirnflächen der Körner mit Abstandsmitteln, wie einstückig mit dem Korn verbunden Noppen versehen. Mit dieser Ausführung und mit der Ausführung nach dem Anspruch 4, wonach zwischen zwei in Längsrichtung aufeinander gestapelten Kömem ein separates Abstandsmittel, wie eine formstabile, abgekantete, verbrennbare Folie liegt, ist auch die jeweilige stirnseitige Anzündung der Körner gewährleistet.

Ausführungsbeispiele der Erfindung sind in der Zeichnung dargestellt. Es zeigt:
- Fig. 1: eine im Ausschnitt gezeichnete Schicht einer Treibladung in einem Treibladungsbehälter,
- Fig. 2 - 4: polygonale Körner einer Treibladung in perspektivischer Ansicht und
- Fig. 5, 6: zwei Lagen Treibladungskörner mit dazwischenliegenden Abstandsmitteln.

Nach Fig. 1 sind in einer Treibladungshülse 1 dreieckige Körner 2 einer Treibladung 10 flächendeckend in Bezug auf den Querschnitt der Treibladungshülse 1 zu jeweils sechsflächigen, (in einander übergehenden) Flächensegmenten 4 zusammengesetzt und - entsprechend einer nicht dargestellten Ladungslänge - aufeinander gestapelt.

Jedes Korn 2 besitzt an seiner Ecke 3 eine Längsnut 5 mit einem Radius 6 und damit einen entsprechenden Kreisabschnitt 7 sowie durchgehende Löcher 9.

Nebeneinander liegende Körner 2 bilden aufgrund der Radien 6 bzw. Kreisabschnitte 7 jeweils einen - gegenüber den Löchern 9 - Kanal 20 mit großem Querschnitt. Der Radius 6 der Kanäle 20 beträgt das 1,5-fache einer Stegbreite 22 zwischen zwei Löchern 9.

Auch im Außenbereich der Treibladung 10 zwischen den Körnern 2 und der Treibladungshülse 1 liegen zwar keine kreisrunden Kanäle 20 sondern unterschiedlich geformte Teilkanäle 17 bis 19 vor, so daß auch hier vom Umfang her eine Durch- und Anzündung der einzelnen Körner 2 von der Außenseite her gewährleistet ist.

Nach Fig. 3 ist ein Korn 30 mit einem quadratischen Querschnitt versehen und weist an seinen Ecken 31 eine Längsnut 33 mit einem 90° Ausschnitt 32 mit dem Radius 6 auf.

Nach Fig. 4 weist ein sechsflächiges Korn 40 an seinen Ecken 41 jeweils eine Längsnut 43 mit einem 120° Ausschnitt 42 mit dem Radius 6 sowie die Löcher 9 auf.

Für das Korn 30 nach Fig. 3 und das Korn 40 nach Fig. 4 gelten entsprechend dem Korn 2 nach den Figuren 1 und 2, daß die jeweils in einer Ebene flächig zusammengesetzten Körner 30 bzw. 40 mit ihren Ausschnitten 32 bzw. 42 die Kanäle 20 bilden.

Nach den Fig. 5 und 6 sind zwischen axial hintereinander angeordneten bzw. gestapelten Körnern 50, 60 mit quadratischem Querschnitt entsprechend dem Korn 30 nach Fig. 3 an den Stirnflächen 49 Abstandsmittel 51, 61 vorgesehen. Die Abstandsmittel 51 sind als einstückig mit dem Korn 50 verbundene Noppen 51 ausgebildet. Dadurch ist zwischen axial hintereinander angeordneten Körnern 50 ein Abstand 52 für einen Querkanal 53 gewährleistet. Dieser Abstand 52 entspricht der halben Stegbreite 22.

Entsprechendes gilt für Fig. 6, wo das Abstandsmittel 61 als mehrfach abgekantete, separate Folie aus Treibladungspulver besteht. Diese Folie 61 gewährleistet den Abstand 52.

Bei einer gestapelten Treibladung 10 entsprechend den Fig. 1 und 5 bzw. 6 durchströmen die heißen Zündgase sowohl die Kanäle 20 als auch die Teilkanäle 17 - 19 und die Querkanäle 53. Damit wird - ausgehend von den Längsnuten 5 bzw. 32 ein gleichzeitiger Anbrand der Körner 2 bzw. 30 und zwar von Außen erzielt.

Nicht dargestellte, stirnseitige Brennfronten an den Körnern 2 werden in bekannter Weise durch die Löcher 9 unterstützt. Damit liegt die geforderte, gute Durchzündeigenschaft am Korn 2 bzw. an den übrigen Körnern 30, 40, 50, 60 vor.

Der kreisförmige Querschnitt der Kanäle 20 ist nicht zwingend. Dieser Querschnitt kann auch elliptisch oder anders gestaltet sein.

## Patentansprüche

1. Treibladungskorn (2) für eine geschichtete Treibladung (10), bestehend aus einem polygonalen Mehrloch-Korn (2) mit außenliegenden Längsnuten (5), das in mehrfach nebeneinander liegender Anzahl eine radial dichte Packung mit in Längsrichtung verlaufenden Kanälen (20) bildet,
**dadurch gekennzeichnet,**
**daß** außenliegende Längsnuten (5) nur an den Ecken (3) des Kornes (2) liegen, der Radius (6) der Längsnuten (5) das 1,5 bis 4-fache der Stegbreite (22) des Kornes (2) beträgt.

2. Treibladungskorn nach Anspruch 1,
**dadurch gekennzeichnet,**
**daß** der Radius (6) der Längsnuten (5) das 10 bis 20-fache des Radius des Loches (9) beträgt.

3. Treibladungskorn nach Anspruch 1,
**dadurch gekennzeichnet,**
**daß** das polygonale Korn als Dreieck (2) Viereck, (30) oder als Sechseck (40) ausgebildet ist.

4. Eine aus Treibladungskörnern nach Anspruch 1 bestehende Treibladung,
**dadurch gekennzeichnet,**
**daß** zwischen zwei in Längsrichtung (2) aufeinandergestapelten Körnern (2, 50, 60) verbrennbare Abstandshalter (51, 61) vorgesehen sind,
wobei eine formstabile, abgekantete und verbrennbare Folie zwischen den Körnern (2, 50, 60) liegt oder
einstückig mit dem Korn (50) verbundene Noppen (51) vorgesehen sind.

## Claims

1. A propellant grain (2), of which a plurality are stacked together to form a propellant charge (10), consisting of a polygonal multi-perforated grain (2) with external longitudinal grooves (5), which forms, when a plurality of them are disposed side by side, a radially dense package which has channels (20) extending in longitudinal direction,
**characterized in that**
external longitudinal grooves (5) are disposed only at the corners (3) of the grain (2), the radius (6) of the longitudinal grooves (5) being 1.5 to 4 times the web distance (22) between the perforations in the grain (2).

2. A propellant grain according to Claim 1,
**characterized in that**
the radius (6) of the longitudinal grooves (5) is 10 to 20 times the radius of the perforation (9).

3. A propellant grain according to Claim 1,
**characterized in that**
the polygonal grain is formed as a triangle (2), square (30) or hexagon (40).

4. A propellant charge consisting of the propellant grains according to Claim 1,
**characterized in that**
combustible spacers (51, 61) are provided between two grains (2, 50, 60) stacked one upon the other in longitudinal direction (2),
a dimensionally stable, folded and combustible foil lying between the grains (2, 50, 60), or
protuberances (51) being provided which are integral with the grain (50).

## Revendications

1. Grain de charge propulsive (2) pour une charge propulsive (10) à couches, constitué d'un grain (2) polygonal à plusieurs trous avec rainures longitudinales (5) situées à l'extérieur, qui forme, avec plusieurs autres grains disposés côte à côte, une garniture dense radialement avec des canaux (20) s'étendant dans la direction longitudinale, **caractérisé en ce que** les rainures longitudinales (5) situées à l'extérieur ne se trouvent qu'aux angles (3) du grain (2), le rayon (6) des rainures longitudinales (5) représente de 1,5 à 4 fois la largeur de cloison (22) du grain (2).

2. Grain de charge propulsive selon la revendication 1, **caractérisé en ce que** le rayon (6) des rainures longitudinales (5) représente de 10 à 20 fois le rayon du trou (9).

3. Grain de charge propulsive selon la revendication 1, **caractérisé en ce que** le grain polygonal est réalisé en tant que triangle (2), rectangle (30) ou hexagone (40).

4. Charge propulsive constituée de grains de charge propulsive selon la revendication 1, **caractérisée en ce que** des entretoises (51, 61) combustibles sont prévues entre deux grains (2, 50, 60) empilés l'un sur l'autre dans la direction longitudinale (2), une feuille indéformable, à arêtes vives, et combustible étant prévue entre les grains (2, 50, 60) ou des boutons (51) reliés d'une seule pièce au grain (50) étant prévus.
